# EUROPÄISCHE PATENTSCHRIFT

(11) **EP 0 587 013 B1**
(45) Veröffentlichungstag und Bekanntmachung des Hinweises auf die Patenterteilung: **05.03.1997**
(21) Anmeldenummer: 93113874.7
(22) Anmeldetag: 31.08.1993
(51) Int. Cl.: E04B 9/02

(54) **Bauteil aus Metall für eine Einrichtung in einem Raum mit Dampf erzeugenden Geräten**
Metal construction element for a system in a room comprising vapor producing equipment
Elément de construction métallique pour un système dans une pièce comportant des appareils produisant de la vapeur

(30) Priorität: 05.09.1992 DE 4229709
(43) Veröffentlichungstag der Anmeldung: 16.03.1994
(73) Patentinhaber: Oetjen, Heinrich, Dipl.-Ing., 63486 Bruchköbel (DE)
(72) Erfinder: Oetjen, Heinrich, Dipl.-Ing., 63486 Bruchköbel (DE)
(74) Vertreter: Köhler, Günter, Dipl.-Ing.

(56) Entgegenhaltungen:
- WO-A-89/07182
- DE-A- 2 949 235
- DE-A- 3 005 957
- FR-A- 1 357 136
- GB-A- 2 142 356

## Beschreibung

Die Erfindung bezieht sich auf ein Bauteil aus Metall für eine Einrichtung in einem Raum mit Dampf, insbesondere fetthaltigen Dampf, erzeugenden Geräten, über denen eine den Dampf und Luft enthaltende Fluidströmung entsteht.

Bei bekannten Bauteilen in Form von Sammelrinnen und Tragköpfen (DE-A-29 49 235), wie sie für abgehängte Lüftungsdecken in Räumen mit Wasserdampf, fetten Wrasen, Schwebeteilchen oder sonstigen Verunreinigungen in der Raumluft verwendet werden, ist der Boden nach unten gewölbt und der Fluidströmung zugekehrt. Das Fluid strömt hierbei am Boden des Bauteils unter Verdrängung der an dem Boden angrenzenden Luftschicht vorbei. Dabei bildet sich am Boden des Bauteils Kondensat, das vom Boden abtropfen und in den Raum fallen kann.

Der Erfindung liegt die Aufgabe zugrunde, ein Bauteil der eingangs genannten Art anzugeben, das eine solche Kondensatbildung verhindert.

Gemäß der Erfindung ist diese Aufgabe dadurch gelöst, daß das Bauteil wenigstens eine lediglich gegen die Fluidströmung offene Kammer aufweist, die so geformt ist, daß sie eine Verdrängung der am Boden der Kammer auf seiten der Fluidströmung angrenzenden Luftschicht durch die Fluidströmung weitgehend verhindert.

Bei dieser Lösung dringt das Fluid praktisch nicht in die Kammer ein, so daß die Innenflächen der Kammer weitgehend nicht mit dem Fluid in Berührung kommen und der in dem Fluid enthaltene Dampf nicht kondensieren kann.

Bei dem Bauteil kann es sich um verschiedenste Arten von Bauteilen handeln. Vorzugsweise ist dafür gesorgt, daß es die Form eines Tragkopfes mit radial abstehenden Tragarmen für eine Lüftungseinrichtung mit Kondensatbildung aufweist, wobei die Lüftungseinrichtung wenigstens eine der Kondensatbildung dienende, nach oben gewölbte Kassette aufweist, deren Ränder jeweils in eine Sammelrinne ragen und sich auf den Tragarmen abstützen, und daß der Tragkopf an seiner Unterseite die Kammer aufweist.

Das Bauteil kann auch die Form einer Sammelrinne aufweisen, die an ihrer Unterseite wenigstens eine derartige Kammer aufweist.

Besonders günstige Verhältnisse ergeben sich, wenn die Kammer einen rechtwinkligen oder trapezförmigen Querschnitt aufweist und die Querschnittsebene mit der Fluidströmungsrichtung zusammenfällt.

Die Erfindung und ihre Weiterbildungen werden nachstehend anhand der Zeichnung bevorzugter Ausführungsbeispiele näher beschrieben. Es zeigen:
Fig. 1 eine perspektivische Darstellung einer Großküche mit einer Lüftungseinrichtung in Form einer Lüftungsdecke, die ein erfindungsgemäßes Bauteil in Form einer Sammelrinne aufweist,
Fig. 2 einen Teil der Lüftungsdecke nach Fig. 1, teilweise im Querschnitt,
Fig. 3 den Teil der Lüftungsdecke nach Fig. 2 in Unteransicht,
Fig. 4 einen Ausschnitt der Lüftungsdecke nach Fig. 1 im Bereich eines erfindungsgemäß ausgebildeten Tragkopfes, vom einen Ende einer erfindungsgemäßen Sammelrinne aus gesehen,
Fig. 5 den Schnitt V-V der Fig. 4,
Fig. 6 einen Querschnitt durch einen Tragkopf der Lüftungsdecke nach den Fig. 1 bis 5,
Fig. 7 ein weiteres Ausführungsbeispiel eines erfindungsgemäßen Tragkopfes im Querschnitt,
Fig. 8 einen Längsschnitt durch eine erfindungsgemäß ausgebildete Sammelrinne der Lüftungsdecke nach den Fig. 1 bis 5,
Fig. 9 einen Querschnitt der Sammelrinne nach Fig. 8,
Fig. 10 einen Längsschnitt durch ein weiteres Ausführungsbeispiel einer erfindungsgemäßen Sammelrinne,
Fig. 11 einen Querschnitt der Sammelrinne nach Fig. 10,
Fig. 12 einen Längsschnitt durch ein weiteres Ausführungsbeispiel einer erfindungsgemäßen Sammelrinne und
Fig. 13 einen Querschnitt durch die Sammelrinne nach Fig. 12.

Die Großküche nach Fig. 1 enthält eine von der Raumdecke abgehängte Lüftungseinrichtung in Form einer Lüftungsdecke 1. Die Lüftungsdecke 1 enthält nach oben gewölbte doppelwandige Kassetten 2, die nebeneinander angeordnet sind. Ein Abluftkanal 3 oberhalb der Lüftungsdecke saugt durch Löcher 4 (Fig. 2 und 4) mit nach innen umgebogenen Rändern in den Innenwänden 5 und Außenwänden 6 der Kassetten 2 Luft aus dem Küchenraum an. Dabei kann in der Luft enthaltener Dampf an den metallischen Wänden 5 und 6 kondensieren und das Kondensat in nach oben offene Sammelrinnen 7a abfließen, in die sich die Ränder der Kassetten 2 erstrecken (vgl. insbesondere Fig. 2 und 4). Die Kassetten 2 stützten sich mit ihren Eckbereichen, siehe insbesondere Fig. 5, auf horizontalen Tragarmen 8 kreuzförmiger Tragköpfe 9 ab, die über Stangen 10 (siehe Fig. 2, 4 und 5) an der Küchendecke aufgehängt sind. Die Tragarme 8 und Tragköpfe 9 haben nach oben abgewinkelte Seitenwände 8a, zwischen denen das Kondensat ebenfalls in die Sammelrinne 7a abfließen kann.

Die Endabschnitte der Längsränder jeder Sammelrinne 7a sind jeweils mit einer in Richtung zum jeweils gegenüberliegenden Längsrand der Sammelrinne 7a ragenden Rastnase 11 versehen. Die Rastnasen 11 sind durch Einschnitte in den Längsrändern und Ausbauchung nach innen ausgebildet, so daß sie durch Hochschieben der Sammelrinne 7a über die Seitenwände 8a der Tragarme 8 hinweggleiten und jeweils über den oberen Rand der Seitenwände 8a einschnappen können. Die Sammelrinnen 7a haben ferner an jedem Ende eine Stirnwand 12.

Wie Fig. 6 deutlicher zeigt, hat jeder Tragkopf 9 eine gegen die aufwärts gerichtete Fluidströmung aus Dampf, insbesondere fetthaltigen Dampf, und Luft offene Kammer 13a. Bei dieser Kammer 13a, deren Querschnitt rechtwinklig ist, wobei die Querschnittsebene mit der Fluidströmungsrichtung zusammenfällt, ist das Verhältnis von Tiefe oder Höhe zur Grundfläche so gewählt, daß sie eine Verdrängung der auf seiten der Fluidströmung am Boden 14 der Kammer 13a befindlichen Luftschicht, hier praktisch die gesamte in der Kammer 13a enthaltene Luft, weitgehend verhindert. Das Fluid strömt daher praktisch nicht in die Kammer 13a hinein, sondern wird unterhalb der Kammer seitlich umgelenkt, so daß es auch praktisch nicht mit der Kammer 13a in Berührung kommt und der im Fluid enthaltene Dampf weder außen noch innen an der Kammer 13a kondensieren kann. Auf diese Weise wird ein Herabtropfen von Kondensat an den Tragköpfen 9 in den Küchenraum vermieden.

Fig. 7 stellt einen abgewandelten Tragkopf 9a dar, dessen Querschnitt in einer mit der Fluidströmungsrichtung zusammenfallenden Querschnittsebene trapezförmig ist, wobei sich der Abstand der Seitenwände der Kammer 13b zu ihrem Boden 14 hin verringert. Im übrigen ist sie ebenso bemessen, wie die Kammer 13a nach Fig. 6. Bei dieser Abwandlung ist in noch höherem Maße sichergestellt, daß das aufwärts strömende Fluid auch nicht mit den Außenflächen der Seitenwände der Kammer 13b in Berührung kommt.

Wie die Fig. 8 und 9 zeigen, ist auch die Sammelrinne 7a an ihrer Unterseite mit einer der Kammer 13a entsprechenden Kammer 13c versehen, deren Boden 15 gleichzeitig den Boden der Sammelrinne 7a bildet.

Die Sammelrinne 7b nach den Fig. 10 und 11 ist auf der Unterseite mit mehreren in Längsrichtung der Sammelrinne 7b hintereinanderliegenden Kammern 13d mit trapezförmigem Querschnitt entsprechend der Kammer 13b nach Fig. 7 versehen, wobei auch hier die Böden 15 der Kammern 13d gleichzeitig den Boden der Sammelrinne 7b bilden.

Die Sammelrinne 7c nach den Fig. 12 und 13 unterscheidet sich von der nach den Fig. 8 und 9 lediglich darin, daß die Kammer 13e im Querschnitt trapezförmig und getrennt von der Sammelrinne 7c ausgebildet ist, wobei der Boden 15 der Kammer 13e mit dem Boden 16 der Sammelrinne 7c, z.B. durch Punktschweißung oder Kleben, verbunden ist. Die getrennte Ausbildung der Kammer 13e hat den Vorteil, daß sie auch aus einem anderen Material als die Sammelrinne 7c, die üblicherweise aus Metall besteht, hergestellt werden kann, wobei das Material der Kammer 13e so gewählt werden kann, daß es die Kondensatbildung schon von sich aus erschwert.

Die Erfindung ist nicht auf Bauteile wie Sammelrinnen und Tragköpfe von Lüftungsdecken beschränkt, sondern kann auch bei allen anderen Bauteilen aus Metall angewandt werden, die einer Dampf und Luft enthaltenden Fluidströmung ausgesetzt sind.

## Patentansprüche

1. Bauteil aus Metall für eine Einrichtung in einem Raum mit Dampf, insbesondere fetthaltigen Dampf, erzeugenden Geräten, über denen eine den Dampf und Luft enthaltende Fluidströmung entsteht, **dadurch gekennzeichnet**, daß das Bauteil (9; 9a; 7a-7c) wenigstens eine lediglich gegen die Fluidströmung offene Kammer (13a-13e) aufweist, die so geformt ist, daß sie eine Verdrängung der am Boden (14; 15) der Kammer (13a-13e) auf seiten der Fluidströmung angrenzenden Luftschicht durch die Fluidströmung verhindert.

2. Bauteil nach Anspruch 1,
**dadurch gekennzeichnet**,
daß es die Form eines Tragkopfes (9; 9a) mit radial abstehenden Tragarmen (8) für eine Lüftungseinrichtung mit Kondensatbildung, wobei die Lüftungseinrichtung wenigstens eine der Kondensatbildung dienende, nach oben gewölbte Kassette (2) aufweist, deren Ränder jeweils in eine Sammelrinne (7a-7c) ragen und sich auf den Tragarmen (8) abstützen, aufweist und daß der Tragkopf (9; 9a) an seiner Unterseite die Kammer (13a; 13b) aufweist.

3. Bauteil nach Anspruch 1, **dadurch gekennzeichnet**, daß es die Form einer Sammelrinne (7a-7c) daß aufweist, und daß die Sammelrinne (7a-7c) an ihrer Unterseite wenigstens eine Kammer (13c-13e) nach Anspruch 1 aufweist.

4. Bauteil nach einem der Ansprüche 1 bis 3,
**dadurch gekennzeichnet,**
daß die Kammer (13a-13e) einen rechtwinkligen oder trapezförmigen Querschnitt aufweist und die Querschnittsebene mit der Fluidströmungsrichtung zusammenfällt.

## Claims

1. Component of metal for an equipment in a room with appliances which produce steam, in particular steam containing grease, and above which a fluid flow arises, which contains the steam and air, characterised thereby, that the component (9; 9a; 7a to 7c) has at least one chamber (13a to 13e), which is open merely towards the fluid flow and so shaped that it prevents a displacement of the air layer, which adjoins at the side of the fluid flow at the base (14; 15) of the chamber (13a to 13e), by the fluid flow.

2. Component according to claim 1, characterised thereby, that it has the shape of a carrier head (9; 9a) with radially projecting carrier arms (8) for a ventilation equipment with condensate formation, wherein the ventilation equipment comprises at least one upwardly convex cassette (2), which serves for the condensate formation and the rims of which each project into a respective collecting channel (7a to 7e) and bear on the carrier arms (8) and that the carrier head (9; 9a) displays the chamber (13a; 13b) at its underside.

3. Component according to claim 1, characterised thereby, that it has the shape of a collecting channel (7a to 7c) and that the collecting channel (7a to 7c) has at least one chamber (13c to 13e) according to claim 1 at its underside.

4. Component according to one of the claims 1 to 3, characterised thereby, that the chamber (13a to 13e) has a rectangular or trapezoidal cross-section and the cross-sectional plane co-incides with the direction of the fluid flow.

## Revendications

1. Elément de construction en métal, pour un dispositif installé dans un local occupé par des appareils générant de la vapeur, en particulier de la vapeur contenant des graisses, par l'intermédiaire desquels est produit un écoulement de fluide contenant la vapeur et de l'air, caractérisé en ce que l'élément de construction (9; 9a; 7a à 7c) présente au moins une chambre (13a à 13e) seulement ouverte face à l'écoulement de fluide et conformée de manière à empêcher toute pénétration de la couche d'air limitrophe sur le fond (14; 15) de la chambre (13a à 13e), sur les côtés de l'écoulement de fluide, du fait de l'action de l'écoulement de fluide.

2. Elément de construction selon la revendication 1, caractérisé en ce qu'il présente la forme d'une tête support (9; 9a) avec des bras-support (8) faisant saillie radialement, pour un dispositif d'aération avec formation de condensat, le dispositif d'aération présentant au moins une cassette (2) servant à la formation du condensat et incurvée vers le haut, cassette dont les bords pénètrent chacun dans une goulotte collectrice (7a à 7c) et s'appuient sur les bras-support (8), et en ce que la tête support (9; 9a) présente sur sa face inférieure la chambre (13a; 13b).

3. Elément de construction selon la revendication 1, caractérisé en ce qu'il présente la forme d'une goulotte collectrice (7a à 7c) et en ce que la goulotte collectrice (7a à 7c) présente sur sa face inférieure au moins une chambre (13c à 13e) selon la revendication 1.

4. Elément de construction selon l'une des revendications 1 à 3, caractérisé en ce que la chambre (13a à 13e) présente une section transversale à forme rectangulaire ou trapézoïdale et le plan de la section transversale coïncidant avec la direction d'écoulement du fluide.
